# EUROPÄISCHE PATENTANMELDUNG

(11) **EP 1 258 637 A1**
(43) Veröffentlichungstag der Anmeldung: **20.11.2002**
(21) Anmeldenummer: 01111203.4
(22) Anmeldetag: 14.05.2001
(51) Int. Cl.: F04D 33/00

(54) **Vogelflügelpumpe**

(71) Anmelder: Resch, Ludwig, 85098 Grossmehring (DE)
(72) Erfinder: Resch, Ludwig, 85098 Grossmehring (DE)

(57) **Zusammenfassung**

Es ist einen Pumpe zu entwickeln, die den Flügelschlag eines Vogel nachahmt. Die Pumpe sollte wenig bewegliche Teile haben und einfach gebaut sein.
Die Pumpe besteht aus einer Platte, die sich in einem Gehäuse auf und ab bewegt wird. Wenn sich die Enden der Platte zeitlich versetzt bewegen, entsteht eine Pumpwirkung von einer Seite zur anderen. Die Energie liefern Elektromagneten, außen angebracht und elektronisch gesteuert. So hat die Pumpe nur ein bewegliches Teil, braucht keine Ventile oder elastische Membranen und kann auch in die andere Richtung fördern.

## Beschreibung

### Stand der Technik:

Es gibt Pumpen mit wenig beweglichen Teilen wie Schlauchpumpe oder Membranpumpe für spezielle Anwendungen.

### Aufgabe:

Wenn man eine elastische Fläche an einem Ende in einem Medium (Gas, Flüssigkeit) an einem Ende auf und ab (hin und her) bewegt, bewirkt der Widerstand des Mediums eine Verzögerung der Bewegung zum anderen Ende. Diese Bewegung, insbesondere die Verzögerung treibt das Medium nach hinten. Vögel verwendet als elastische Fläche Federn Auch der Fischschwanz oder Gummiflossen schwingen nach dieser Methode.
Dieses Prinzip könnte man in einer Pumpe verwenden.

### Lösung:

Insbesondere die Verzögerung wird in dieser Pumpe benutzt. In einem quaderförmigen Rohr wird eine rechteckige Platte auf und ab bewegt.
Die Platte braucht nicht elastisch zu sein, wichtig ist eine Verzögerung der Bewegung vom einen Ende zum anderen. In der praktischen Ausführung können die Ecken auch gerundet sein, damit sich darin kein Dreck ansammelt. Theoretisch ist eine zweistufige zwangsfördemte Variante denkbar (Skizze).

### Vorteile:

Als Antrieb nehme man vier Elektromagnete, je zwei oben und unten am Quader. In den Plattenenden wäre ein ferromagnetischer Stoff. So hat die Pumpe nur ein bewegliches Teil und keine Ventile. Entsprechend der Steuerung der Magnete, kann die Pumpe vorwärts und rückwärts fördern. Wenn man Permanentmagnete in der Platte verwendet und die Elektromagnete entsprechend umpolt, reichen zwei Elektromagnete.

### Anwendungsbeispiele:

Da die Pumpe auch keine Lager enthält, und so nichts nach draußen dringen kann, wäre sie zur Forderung radioaktiver Substanzen geeignet. Sie hat auch keine verschleißanfällige elastische Membran. Denkbar ist damit eine Verwendung in der Medizin, vielleicht sogar als Kunstherz.
Wegen ihrer einfachen Bauweise, sehe ich sie als einen billigen Turbolader im Automobil.

## Patentansprüche

1. Eine Pumpe, bei der eine Platte in einem Gehäuse hin und her (auf und ab) bewegt wird. Das eine Ende der Platte bewegt sich zeitlich versetzt zum anderen und bewirkt damit die Pumpleistung.
